# EUROPÄISCHE PATENTSCHRIFT

(11) **EP 1 062 430 B1**
(45) Veröffentlichungstag und Bekanntmachung des Hinweises auf die Patenterteilung: **18.05.2005**
(21) Anmeldenummer: 99915496.6
(22) Anmeldetag: 04.03.1999
(51) Int. Cl.: F04D 29/42, F04D 29/02

(54) **KÜHLWASSERPUMPE UND VERFAHREN ZU DEREN HERSTELLUNG**
COOLING WATER PUMP AND METHOD FOR THE PRODUCTION THEREOF
POMPE A EAU DE REFROIDISSEMENT ET SON PROCEDE DE PRODUCTION

(30) Priorität: 17.03.1998 DE 19811598
(43) Veröffentlichungstag der Anmeldung: 27.12.2000
(73) Patentinhaber: SIEMENS AKTIENGESELLSCHAFT, 80333 München (DE)
(72) Erfinder: STEDING, Dirk, D-63674 Altenstadt (DE); HOPPENZ, Andreas, D-63067 Offenbach (DE)
(86) Internationale Anmeldenummer: PCT/DE1999/000576
(87) Internationale Veröffentlichungsnummer: WO 1999/047816

(56) Entgegenhaltungen:
- EP-A- 0 101 628
- DE-U- 7 539 099
- FR-A- 2 563 872
- US-A- 3 738 782
- US-A- 5 219 461
- COURCOT P ET AL: "PUMPING STATIONS AND HEAVY DUTY RAW WATER PUMPS FOR THE COOLING OF INDUSTRIAL COMPLEXES AND POWER PLANTS" TECHNICAL REVIEW GEC ALSTHOM, Nr. 12, 1. Oktober 1993, Seiten 31-46, XP000398140
- BUNJES ET AL: "experiences with concrete volute pumps" PROC. IAHR SYMPOSIUM ON OPERATING PROBLEMS OF PUMP STATIONS AND POWER PLANTS,September 1982, Seiten 1-13, XP002106441 amsterdam

## Beschreibung

Die Erfindung betrifft eine Kühlwasserpumpe für eine Kraftwerksanlage. Sie bezieht sich weiterhin auf ein Verfahren zur Herstellung einer derartigen Kühlwasserpumpe.

In einer Kraftwerksanlage ist üblicherweise ein Kühlwassersystem vorgesehen, das eine Anzahl von Kühlwasserpumpen umfaßt. Diese Kühlwasserpumpen sind aufgrund der zu fördernden Kühlwassermengen üblicherweise als sehr groß dimensionierte Komponenten ausgeführt, wobei beispielsweise ein Laufraddurchmesser von bis zu 1,80 m vorgesehen sein kann. Aufgrund der Größe dieser Komponenten werden die Kühlwasserpumpen üblicherweise erst am Einsatzort montiert. Aufgrund dieser erst am Einsatzort vorgesehenen Montage kann das Gehäuse der Kühlwasserpumpen aus Beton gegossen sein.

Eine derartige Kühlwasserpumpe mit einem aus Beton gegossenen Pumpengehäuse ist beispielsweise aus der EP 0 101 628 A1 bekannt, die eine Külwasserpumpe gemaß dem Oberbegriff des Anspruch 1 offenbart. Bei dieser bekannten Pumpe, die in der Art eine Betonspiralpumpe ausgeführt ist, umfaßt das Gehäuse eine vorgefertigte, dünnwandige Schalungswand aus verstärktem Beton. Alternativ kann zur Herstellung des Gehäuses einer derartigen Betonspiralpumpe aber auch eine Holzschalung vorgesehen sein, die nach dem Gießen des Betongehäuses entfernt wird.

Derartige Kühlwasserpumpen unterliegen besonderen Anforderungen hinsichtlich einer glatten Innenoberfläche des Pumpengehäuses. Diese Anforderungen sind bei den bekannten Kühlwasserpumpen nur mit besonders hohem Aufwand erfüllbar. Desweiteren ist eine Einhaltung der erforderlichen Maßgenauigkeit bei den Innenabmessungen der Pumpengehäuse nur bedingt möglich.

In der DE-U-7539099 und US-A-3 738 782 ist eine Betonschalung mit Konststoffbeschichtung offenbart.

Der Erfindung liegt daher die Aufgabe zugrunde, eine Kühlwasserpumpe für eine Kraftwerksanlage anzugeben, bei der mit einfachen Mitteln eine besonders glatte Innenoberfläche und die Einhaltung einer besonders hohen Maßgenauigkeit des Pumpengehäuses gewährleistet ist. Desweiteren soll ein besonders geeignetes Verfahren zur Herstellung einer derartigen Kühlwasserpumpe angegeben werden.

Bezüglich der Kühlwasserpumpe wird die genannte Aufgabe erfindungsgemäß gelöst mit einem Pumpengehäuse, das aus Beton gegossen ist und eine Anzahl von Schalelementen aus glasfaserverstärktem Kunststoff aufweist.

Die Erfindung geht dabei von der Überlegung aus, daß eine glatte Innenoberfläche des Gehäuses sowie eine hohe Maßgenauigkeit des Pumpengehäuses durch eine besondere Ausgestaltung der bei der Herstellung des Pumpengehäuses verwendeten Schalung erreichbar ist. Dabei kommt insbesondere dem für die Herstellung der Schalung verwendeten Material eine hohe Bedeutung zu. Dazu sind Schalelemente aus glasfaserverstärktem Kunststoff vorgesehen.

Vorteilhafterweise ist die Kühlwasserpumpe als Betonspiralpumpe ausgebildet. Die aus glasfaserverstärktem Kunststoff gefertigten Schalelemente sind dabei zweckmäßigerweise im Bereich des Spiralgehäuses der Betonspiralpumpe eingesetzt.

Als Material zur Bildung der Schalelemente kann ein beliebiger glasfaserverstärkter Kunststoff vorgesehen sein. Dieser umfaßt vorteilhafterweise Glasfasern, Quarzsand und ein Kunststoffharz.

Bezüglich des Verfahrens zur Herstellung der Kühlwasserpumpe wird die genannte Aufgabe gelöst, indem eine Anzahl von vorgefertigten Schalelementen aus glasfaserverstärktem Kunststoff am Aufstellungsort der Kühlwasserpumpe zu einer Schalung zusammengesetzt werden, die beim Gießen des Betongehäuses der Kühlwasserpumpe als verlorene Schalung verwendet wird.

Die Schalelemente aus glasfaserverstärktem Kunststoff können dabei bei ihrer Herstellung durch die Verwendung standardisierter Negativformen eingeformt werden.

Im Gegensatz zu einer gewöhnlichen Schalung verbleibt eine verlorene Schalung nach der Herstellung des jeweiligen Betonbauteils am Herstellungsort und ist mit dem jeweiligen Betonbauteil nach seiner Herstellung fest verbunden. Die als verlorene Schalung eingesetzten Schalelemente aus glasfaserverstärktem Kunststoff werden somit nach der Herstellung des Betongehäuses zu dessen integralen Bestandteilen. Das Pumpengehäuse weist somit aufgrund der Materialeigenschaften des glasfaserverstärktem Kunststoffs im Bereich der Schalelemente eine besonders glatte Oberfläche auf.

Die mit der Erfindung erzielten Vorteile bestehen insbesondere darin, daß durch die Verwendung einer verlorenen Schalung aus glasfaseramiertem oder glasfaserverstärktem Kunststoff bei der Herstellung des Betongehäuses der Kühlwasserpumpe eine hohe Maßgenauigkeit und eine besonders glatte Innenoberfläche erreichbar ist. Die Schalelemente aus glasfaserverstärktem Kunststoff weisen eine besonders hohe Festigkeit auf, so daß bei der Herstellung des Betongehäuses nahezu keine Verformung infolge von Schwinden oder Kriechen wie beim Beton selbst auftritt. Zudem kann die vollständige dem die Kühlwasserpumpe durchströmenden Kühlwasser ausgesetzte Innenoberfläche des Pumpengehäuses aus den Schalelementen aus glasfaserverstärktem Kunststoff gebildet sein, so daß sie besonders unempfindlich gegen Korrosion oder chemischen Angriff oder Abrieb durch das Kühlwasser ist. Weiterhin weisen die aus glasfaserverstärktem Kunststoff gebildeten Schalelemente ein besonders geringes Gewicht auf, so daß der Transport vorgefertigter Schalelemente von der Fertigungsstätte zum Einsatzort der Kühlwasserpumpe und auch die Montage des Pumpengehäuses auf besonders einfacher Weise möglich sind.

Ein Ausführungsbeispiel der Erfindung wird anhand einer Zeichnung näher erläutert. Darin zeigt die Figur im Längsschnitt eine Pumpstation einer Kraftwerksanlage.

Die Pumpstation 1 gemäß der Figur ist Teil des Kühlwassersystems einer Kraftwerksanlage. Die Pumpstation 1 umfaßt eine Kühlwasserpumpe 2, die entsprechend ihrem Anwendungszweck für einen vergleichsweise hohen Wirkungsgrad und für eine vergleichsweise niedrige Förderhöhe ausgelegt ist. Der Kühlwasserpumpe 2 ist kühlwasserseitig eine über eine Dammtafel 4 absperrbare Zulaufkammer 6 vorgeschaltet. Die Zulaufkammer 6 ist dabei im Ausführungsbeispiel derart ausgebildet, daß das Kühlwasser der Kühlwasserpumpe 2 in annähernd vertikaler Hauptrichtung zuströmt.

Austrittsseitig ist der Kühlwasserpumpe 2 ein Kühlwasserkanal 8 nachgeschaltet, der über eine schwenkbar gelagerte Rückschlagklappe 10 absperrbar ist. Der Kühlwasserkanal 8 ist für eine Abströmung des Kühlwassers aus der Kühlwasserpumpe 2 in annähernd horizontaler Hauptrichtung ausgebildet.

Die Kühlwasserpumpe 2 umfaßt ein in der Figur nicht sichtbar dargestelltes Laufrad, das über eine Welle 12 durch eine Motor- und Getriebeeinheit 14 antreibbar ist. Die Kühlwasserpumpe 2 ist als Betonspiralpumpe ausgebildet, wobei das Laufrad in einem annähernd spiralförmig ausgestalteten, auch als "Spirale" bezeichneten Innenraum angeordnet ist. Die Welle 12 ist in annähernd vertikaler Orientierung angeordnet, so daß das Kühlwasser dem Laufrad beim Betrieb der Kühlwasserpumpe 2 annähernd axial zuströmt und annähernd tangential aus der Spirale austritt.

Die Dimensionierung der wesentlichen Komponenten der Pumpstation 1, insbesondere der Abmessungen des Laufrads der Kühlwasserpumpe 2 und der Leistung der Motor- und Getriebeeinheit 14, ist abhängig von den Anforderungen der Kraftwerksanlage. Im Ausführungsbeispiel ist ein Laufrad mit einem Durchmesser von etwa 1,80 m vorgesehen.

Die Kühlwasserpumpe 2 weist ein aus Beton gegossenes Pumpengehäuse 16 auf, an dem auch Halterungsstrukturen 18 für die Motor- und Getriebeeinheit 14 angeordnet sind. Auch die Zulaufkammer 6 und der Kühlwasserkanal 8 weisen aus Beton gegossene Kanalwände auf.

Das Pumpengehäuse 16 der Kühlwasserpumpe 2 weist eine Anzahl von Schalelementen 20 aus glasfaserverstärktem Kunststoff auf. Die Schalelemente 20 sind dabei in der Art einer verlorenen Schalung zur Bildung der Innenoberfläche 22 des Pumpengehäuses 16 angeordnet.

Der zur Bildung der Schalelemente 20 vorgesehene glasfaserverstärkte Kunststoff umfaßt Glasfasern, Quarzsand und ein Kunststoffharz. Bei der Verwendung eines derartigen Materials weist das Pumpengehäuse 16 eine besonders glatte Innenoberfläche 22 und zudem eine besonders hohe Maßgenauigkeit auf. Die Innenoberfläche 22 des Pumpengehäuses 16 ist zudem besonders unempfindlich gegenüber Korrosion oder chemischen Angriff und/oder Abrieb.

Bei der Herstellung des Pumpengehäuses 16 werden die Schalelemente 20 zunächst vorgefertigt. Diese Vorfertigung kann durch Einformung auf Negativen an einer zentralen Fertigungsstelle durchgeführt werden. Von der Fertigungsstelle werden die vorgefertigten Schalelemente 20 dann zum Einsatzort der Kühlwasserpumpe 2 transportiert. Ein derartiger Transport ist insbesondere durch das geringe Gewicht des glasfaserverstärktem Kunststoffs auch über weite Entfernungen auf besonders einfache Weise ermöglicht. Am Aufstellungsort der Kühlwasserpumpe 2 werden die vorgefertigten Schalelemente 20 zu einer die spätere Innenoberfläche 22 der Kühlwasserpumpe 2 bildenden Schalung zusammengesetzt. Nach gegebenenfalls erforderlicher Ergänzung dieser Schalung durch weitere Schalelemente, die beispielsweise für die Ausformung der Zulaufkammer 6 vorgesehen sein können, wird das Pumpengehäuse 16 aus Beton gegossen. Beim Gießen des Pumpengehäuses 16 dient die aus den vorgefertigten Schalelementen 20 gebildete Schalung als verlorene Schalung. Mit anderen Worten: Die aus den vorgefertigten Schalelementen 20 gebildete Schalung verbleibt nach dem Gießen des Pumpengehäuses 16 im Pumpengehäuse 16 und bildet somit dessen Innenoberfläche 22.

Durch die Verwendung von glasfaserverstärktem Kunststoff zur Bildung der Schalelemente 20 ist eine besonders glatte Innenoberfläche 22 des Pumpengehäuses 16 gewährleistet. Die Schalelemente 20 aus glasfaserverstärktem Kunststoff ermöglichen zudem eine besonders einfache Vorfertigung sowie einen besonders einfachen Transport von der Vorfertigungsstelle zum Aufstellungsort der Kühlwasserpumpe 2. Auch ist die Montage der Kühlwasserpumpe 2 durch die erleichterte Handhabbarkeit der Schalelemente 20 besonders vereinfacht.

## Patentansprüche

1. Kühlwasserpumpe (2) für eine Kraftwerksanlage mit einem Pumpengehäuse (16), das aus Beton gegossen ist, **dadurch gekennzeichnet, dass** die Kühlwasserpumpe (2) eine Anzahl von Schalelementen (20) aus glasfaserverstärktem Kunststoff aufweist.

2. Kühlwasserpumpe (2) nach Anspruch 1, die als Betonspiralpumpe ausgebildet ist.

3. Kühlwasserpumpe (2) nach Anspruch 1 oder 2, bei der der zur Bildung der Schalelemente (20) vorgesehene glasfaserverstärkte Kunststoff Glasfasern, Quarzsand und ein Kunststoffharz umfaßt.

4. Verfahren zur Herstellung einer Kühlwasserpumpe (2) nach einem der Ansprüche 1 bis 3, bei dem eine Anzahl von vorgefertigten Schalelementen (20) aus glasfaserverstärktem Kunststoff am Aufstellungsort der Kühlwasserpumpe (2) zu einer Schalung zusammengesetzt werden, die beim Gießen des Betongehäuses der Kühlwasserpumpe (2) als verlorene Schalung verwendet wird.

## Claims

1. Cooling-water pump (2) for a power plant with a pump housing (16) which is cast from concrete, **characterized in that** the cooling-water pump (2) has a number of formwork elements (20) made of glass-fibre reinforced plastic.

2. Cooling-water pump (2) according to Claim 1, which is designed as a spiral concrete pump.

3. Cooling-water pump (2) according to Claim 1 or 2, in which the glass-fibre reinforced plastic provided to form the formwork elements (20) comprises glass fibres, quartz sand and a synthetic resin.

4. Method for producing a cooling-water pump (2) according to one of Claims 1 to 3, in which a number of preprepared formwork elements (20) made of glass-fibre reinforced plastic are assembled at the set-up location of the cooling-water pump (2) to give formwork which is used as lost formwork when the concrete housing of the cooling-water pump (2) is cast.

## Revendications

1. Pompe (2) à eau de refroidissement pour une centrale électrique, comprenant un corps (16) de pompe qui est coulé en béton, caractérisée en ce q ue la pompe (2) à e au d e refroidissement a un certain nombre d'éléments (20) de coque en matière plastique renforcée par de la fibre de verre.

2. Pompe (2) à eau de refroidissement suivant la revendication 1, **caractérisée en ce qu'**elle est constituée en pompe à volute en béton.

3. Pompe (2) à e au d e refroidissement suivant la revendication 1 ou 2, dans laquelle la matière plastique renforcée par de la fibre de verre prévue pour la formation des éléments (20) de coque comprend des fibres de verre, du sable de quartz et une résine de matière plastique.

4. Procédé de fabrication d'une pompe (2) à eau de refroidissement suivant l'une des revendications 1 à 3, dans lequel on rassemble un certain nombre d'éléments (20) de coque préfabriqués en matière plastique renforcée par de la fibre de verre au lieu d'installation de la pompe (2) à eau de refroidissement en une coque que l'on utilise lors de la coulée du corps en béton de la pompe (2) à eau de refroidissement comme coffrage perdu.
